# EUROPÄISCHE PATENTSCHRIFT

(11) **EP 0 381 627 B1**
(45) Veröffentlichungstag und Bekanntmachung des Hinweises auf die Patenterteilung: **19.01.1994**
(21) Anmeldenummer: 90810066.2
(22) Anmeldetag: 29.01.1990
(51) Int. Cl.: B65D 83/00, B65D 83/14

(54) **Zweikammer-Dispenser für eine Druckgas- oder eine drucklose Packung**
Two-chamber dispenser for a package under pressure or not
Distribution à deux chambres pour emballage sous pression ou non

(30) Priorität: 31.01.1989 CH 334/89
(43) Veröffentlichungstag der Anmeldung: 08.08.1990
(73) Patentinhaber: ALUSUISSE-LONZA SERVICES AG, 8034 Zürich (CH)
(72) Erfinder: Arzani, Ferruccio, CH-1701 Fribourg (CH); Bodega, Sergio, CH-1701 Fribourg (CH); Muggli, Olivier, CH-8212 Neuhausen (CH); Hardt, Jean, CH-8463 Benken (CH)

(56) Entgegenhaltungen:
- EP-A- 0 105 537
- EP-A- 0 131 204
- WO-A-88/10221
- FR-A- 2 342 222
- FR-A- 2 371 238
- PATENT ABSTRACTS OF JAPAN, Band 012014, 16. Januar 1988; & JP-A-62 173 239 (TAKEUCHI PRESS KOGYO)
- PATENT ABSTRACTS OF JAPAN, Band 008184, 23. August 1984; & JP-A-59 078 672 (TOUYOU SEIKAN)

## Beschreibung

Die Erfindung bezieht sich auf einen Zweikammer-Dispenser nach dem Oberbegriff von Patentanspruch 1.

Es sind verschiedene Zweikammer-Dispenser für Druckgas- und drucklose Packungen bekannt, welche die Trennung eines Treibmittels vom Füllgut erlauben.

Bei einer Zweikammer-Druckpackung enthält ein druckbeständiger Dosenkörper einen flexiblen, gefalteten oder einen halbstarren Innenbeutel, welcher radial und/oder axial deformierbar ist. Der Druck des Treibmittels zwischen dem Innenbeutel und dem Dosenkörper ist so gross, dass das flüssige, pastöse oder cremige Füllgut beim Oeffnen des Ventils ausgetrieben wird. Aus Umweltschutzgründen werden heute als Treibgase in erster Linie Stickstoff, Luft und verflüssigtes Methan verwendet, welche beispielsweise durch ein verschliessbares Loch im Boden des Dosenkörpers eingepresst bzw. eingefüllt werden.

Bei Verwendung eines Pumpenkörpers, welcher aus physikalischen Gründen insbesondere für Flüssigkeiten niedriger Viskosität geeignet ist, wird das Füllgut aus dem Innenbeutel abgesaugt. Im Raum zwischen dem flexiblen Innenbeutel und dem Dosenkörper besteht kein Ueberdruck. Das dem Innenbeutel entzogene Füllgut lässt das Beutelvolumen geringer werden, der dabei entstehende Unterdruck wird laufend ausgeglichen.

In der FR-A-2371238 wird ein Zweikammer-Dispenser mit einem Innenbeutel aus einem Laminat mit einer Kernschicht aus Aluminium und Kunststoffschichten beschrieben, welcher Beutel an seinem Hals über den ganzen Umfang in Form einer Krone verteilte Lamellen zu dessen Befestigung aufweist, wozu eine Hülse und ein darübergeschobener Ring dienen.

Die JP-A-62173239 zeigt einen Zweikammer-Dispenser mit einem starren oder halbstarren einteiligen Dosenkörper, welcher an einer Schulter eine gebördelte Oeffnung aufweist.

Ein eingesetzter flexibler Innenbeutel mit Hals besteht aus einem eine Diffusionsbarriere bildenden Laminat. Nach dem Abfüllen kann ein Ventil- oder Pumpenteller mit der Bördelung verclincht werden.

Aus der WO-A-88/10221 ist ein Innenbeutel mit einer zwischen zwei Kunststoffolien liegenden Aluminiumfolie bekannt. Mit einer Aluminiumfoliendicke von 0,012 mm kann eine Diffusion von Duftstoffen oder Luftsauerstoff im Zweikammerbehälter vermieden werden. Mehrschichtige Behälter an sich mit einer Kernschicht aus Aluminium, einer Innenschicht aus Polypropylen oder Polyäthylen und einer Aussenschicht aus Polyäthylenterephtalat oder Polypropylen sind aus der JP-A-59078672 bekannt. Weitere Details der Ausgestaltung eines Innenbeutels eines Zweikammerbehälters ergeben sich aus der EP-A-0105537, welche einen gefalteten Folien- oder Laminatbeutel zeigt, der aus im wesentlichen rechteckigen, beidseitig kunststoffkaschierten Metallfolien besteht.

Die FR-A-2342222 schliesslich zeigt einen Zweikammerbehälter mit einem flexiblen Innenbeutel, wessen oberer Rand mit einem Deckel Bestandteil der oberen Bördelung ist. Auch nach der GB-A-2162901 wird der obere Rand eines flexiblen Innenbeutels eingebördelt.

Alle bekannten Ausführungsformen von Zweikammer-Dispensern für Druckgas- und drucklose Packungen weisen wenigstens einen der folgenden Nachteile auf:
- Der Diffusionswiderstand ist nicht ausreichend, sei es, weil das verwendete Material keine ausreichende Sperre bildet oder weil die Verbindung vom Innenbeutel zum Ventil- oder Pumpenkörper nicht genügend dicht ist.
- Das zur Erzeugung einer absolut dichten Diffusionsbarriere notwendige Material, z.B. in Form einer Aluminiumhülse, ist zu dick. Beim radialen Zusammendrücken entsteht ein grosses Restvolumen, was bezüglich des Füllgutes Materialverluste zur Folge hat. Eine axiale Stauchung kann hier nicht erfolgen. Weiter entstehen bei der radialen Deformierung Knicke und dadurch bedingt Spannungen, die zu Durchbrüchen führen können (GB-A-2162901).
- Die Innenbeutel sind auf komplizierte Weise befestigt, z.B. in zweiteiligen Dosenkörpern.
- Bekannte Zweikammer-Dispenser sind ausgesprochen teuer und das Endprodukt daher schwer verkäuflich.

Die Erfinder haben sich die Aufgabe gestellt, einen Zweikammer-Dispenser der eingangs genannten Art zu schaffen, welcher auch im Uebergangsbereich zu einem Ventil oder einer Pumpe, selbst für heikle Füllgüter, während mehrerer Jahre diffusionsdicht ist und dennoch eine kostengünstige Herstellung erlaubt. Weiter soll, dies ist von besonderer Wichtigkeit, den Abfüllbetrieben das Einführen und Befestigen des Innenbeutels im Dosenkörper erspart werden.

Die Aufgabe wird erfindungsgemäss nach dem Kennzeichen von Patentanspruch 1 gelöst.

Dank des erfindungsgemässen Zweikammer-Dispensers braucht also der Abfüllbetrieb die verhältnismässig aufwendige Operation des Einführens und Befestigens des Innenbeutels in den Dosenkörper nicht mehr selbst auszuführen, er braucht nach dem Einfüllen des Füllguts nur noch den Ventil- bzw. Pumpenteller zu verclinchen und, falls es sich um eine Zweikammer-Druckpackung handelt, zu begasen. Dies stellt eine wesentliche Vereinfachung und damit Ersparnis von Investitions- und Betriebskosten für einen Abfüllbetrieb dar.

Der flexible Innenbeutel des Zweikammer-Dispensers besteht vorzugsweise aus einem einstückigen, gefalteten Laminatstreifen, der aus einer Folienbahn ausgeschnitten bzw. ausgestanzt und gefaltet, oder umgekehrt, ist. Ausserhalb der Beutelöffnung für das Füllgut sind die Schnitt- bzw. Biegekanten unter Bildung einer mehrere Millimeter breiten Naht versiegelt, verklebt oder verschweisst. Beidseits der Oeffnung für das Füllgut sind vorzugsweise Abschrägungen ausgebildet, welche zweckmässig etwa den Schultern des Dosenkörpers entsprechen.

Der flexible Innenbeutel weist vorzugsweise eine Kernschicht aus Aluminium bzw. einer duktilen Aluminiumlegierung auf. Anstelle der metallischen Kernschicht kann auch ein diffusionssperrender oder -hemmender Kunststoff, wie ein Polyamid, Aethyl-Vinylalkohol oder Polyvinyldichlorid treten. Auf wenigstens einer Seite, der Innenseite, weist die Kernschicht eine siegelfähige Kunststoffschicht auf. Diese kann mit sich selbst oder mit andern Kunststoffen versiegelt werden. Der Hals des Innenbeutels kann grundsätzlich auf zwei verschiedene Arten ausgebildet sein, als eingesetztes Uebergangsstück oder als ausgeformter Kragen, welcher Bestandteil des mehrschichtigen Innenbeutels ist.

Nach der ersten Variante wird in der Oeffnung des flexiblen Innenbeutels ein den Hals bildendes Uebergangsstück aus einem gespritzten Kunststoff vollflächig eingeklebt, eingesiegelt oder eingeschweisst. Das den Innenbeutel bildende Laminat reicht bevorzugt bis zur Verbindung des Uebergangsstücks mit der Bördelung des Dosenkörpers. Damit ist gewährleistet, dass keine oder eine vernachlässigbar geringe Diffusion von Treibgas durch das Uebergangsstück aus Kunststoff erfolgen kann, insbesondere wenn Pressluft, welche aggressiven Sauerstoff enthält, und heikles Füllgut jahrelang nur durch den Beutel getrennt sind.

Das Uebergangsstück besteht vorzugsweise aus Polyäthylen (PE) oder Polypropylen (PP). Zweckmässig wird die ringförmige Wandung des Uebergangsstücks als coextrudierte Schicht mit Diffusionssperreigenschaften hergestellt. Eine separat oder zusätzlich aufgebrachte metallisierte Oberflächenschicht verbessert die Diffusionssperreigenschaften des Uebergangsstücks weiter.

Nach einer zweiten Variante kann der Hals des Innenbeutels aus einem Kragen des Laminats geformt sein, nach dieser Variante wird das Uebergangsstück oder ein ausgeformter Kragen des Innenbeutels in einer Innenbördelung des Dosenkörpers dichtend festgeklemmt.

Das Laminat erfüllt als Innenbeutel für einen Dosenkörper, mit einem Uebergangsstück oder mit dem ausgeformten Laminat direkt befestigt, alle erforderlichen Eigenschaften. Das Laminat ist flexibel, in den erforderlichen Grössen verfügbar, chemisch inert, phylikalisch stabil, kann verformt und verklebt, versiegelt oder verschweisst werden. Der erfindungsgemässe Zweikammer-Dispenser als ganzes ist mit bescheidenen Kosten herstellbar. Jeder standardisierte Ventil- oder Pumpenteller kann mit der Bördelung des Dispensers verclincht werden.

Die Erfindung wird anhand der in der Zeichnung dargestellten Ausführungsbeispiele näher erläutert. Es zeigen schematisch:
- Fig. 1 einen Teilschnitt durch ein Laminat eines Innenbeutels,
- Fig. 2 eine Ansicht eines Innenbeutels aus einem Laminat gemäss Fig. 1,
- Fig. 2a einen Schnitt IIa - IIa durch den gefalteten Bereich des Innenbeutels gemäss Fig. 2,
- Fig. 3 eine aufgeschnittene Teilansicht eines Zweikammer-Dispensers mit eingesetztem Innenbeutel,
- Fig. 4 einen Horizontalschnitt gemäss Linie IV - IV in Fig. 3,
- Fig. 5 einen Horizontalschnitt gemäss Linie V - V in Fig. 3,
- Fig. 6 eine aufgeschnittene Teilansicht einer Variante eines Zweikammer-Dispensers mit eingesetztem Innenbeutel,
- Fig. 7 ein ausgestanztes Laminat mit einer Oeffnung im Bereich der Mittelfaltung,
- Fig. 7a eine Teilansicht von Fig. 7, und
- Fig. 8 eine aufgeschnittene Teilansicht eines Zweikammer-Dispensers mit von einer Innenbördelung gehaltertem Innenbeutel.

Das in Fig. 1 dargestellte Laminat 10 zur Herstellung eines Innenbeutels hat eine etwa 9 - 30 µm dicke Kernschicht 12 aus Reinaluminium, welche beidseits mit einem Primer 14 lackiert ist. Auf der oberen Seite, der späteren Beutelaussenseite, ist eine Aussenschicht 16 angeordnet, welche mittels eines Klebers 18 befestigt ist. Auf der Unterseite ist, ebenfalls mittels eines Klebers 18, die spätere Innenschicht 20 befestigt. Die Aussenschicht 16 aus Polyäthylenterephtalat (PET) ist etwa 12 - 30 µm, die Innenschicht 20 aus Polyäthlen (PE) etwa 30 - 50 µm dick. Die Gesamtdicke des Laminats beträgt etwa 70 - 120 µm.

Nach einer nicht dargestellten Ausführungsform des Laminats 10 kann zwischen dem Kleber 18 und der Innenschicht 20 eine weitere Kunststoffschicht angeordnet sein, welche z.B. der Aussenschicht 16 entspricht und die Knickbeständigkeit verbessert.

Der in Fig. 2 dargestellte Innenbeutel 22 ist aus einer Folienbahn eines Laminats 10 gemäss Fig. 1 ausgeschnitten bzw. ausgestanzt. Die Schnitt- bzw. Stanzkanten 24 des entlang der drei Biegekanten 26 umgefalteten Laminats 10 sind, mit Ausnahme der Beutelöffnung 30 und entlang der Biegekante 27, über Siegelnähte 28 miteinander verbunden. Einfachheitshalber werden hier und im folgenden auch geklebte oder verschweisste Nähte als Siegelnähte 28 bezeichnet.

Der der Beutelöffnung 30 gegenüberliegende Bereich des Innenbeutels 22 ist in an sich bekannter Weise so gefaltet und versiegelt, dass sich der Boden bei der Zugabe des Füllgutes ausweiten kann. Die Versiegelung in diesem Bereich ist durch den in Fig. 2a dargestellten Schnitt entlang der Linie IIa - IIa in Fig. 2 angedeutet. Das Laminat 10 ist dreimal entlang der Biegekanten 26, 27 gefaltet und durch Ausbildung von Siegelnähten 28, 29 miteinander verbunden. Ausserhalb des Bereichs der in Längsrichtung L des Innenbeutels 22 verlaufenden Siegelnähte 28 wird die in Fig. 2a dargestellte Faltung bei der Zugabe von Füllgut auseinandergespreizt, weil von den unteren drei Siegelnähten 29 die mittlere fehlt und die äusseren nur im untersten Bereich ausgebildet sind.

Im Bereich der Beutelöffnung ist die Siegelnaht 28, wie auf einer Seite mit einer punktierten Linie angedeutet, mit einer Abschrägung 44 abgeschnitten oder ausgestanzt.

Die Abschrägung 32 ist vorzugsweise etwa der Form und Neigung der Schulter des Dosenkörpers angepasst.

Das gemäss Fig. 3 auf ein Uebergangsstück 34, ein gespritztes Formteil aus Kunststoff, aufgebrachte Laminat 10 erstreckt sich bis zur Aussenbördelung 36 des Dosenkörpers 38. Das Laminat 10 ist vollflächig mit dem Zylindermantel des Uebergangsstücks 34 verklebt, wobei die Siegelnähte 28 des Innenbeutels 22 etwa radial abstehen. Das in Fig. 2 angedeutete Entfernen des obersten Bereichs der Siegelnaht 28 ermöglicht, das Laminat 10 genügend weit hochzuziehen. Das hochgezogene, gegen Diffusion hochwirksame Laminat bewirkt, dass das Treibgas 40 zwischen dem Dosenkörper 38 und dem im Innenbeutel 22 angeordneten Füllgut 42 auch im Bereich unterhalb der Aussenbördelung 36 nicht durch das Uebergangsstück 34 diffundieren und schädigend auf das Füll gut 42 einwirken kann.

Die unterhalb der Oeffnung 30 gezeichnete Höhe h mit entfernter Siegelnaht 28 des Innenbeutels 22 wird möglichst gering gehalten, sie beträgt in der Praxis 1 - 5, vorzugsweise 1 - 2 mm. In Uebereinstimmung damit wird die Abschrägung 44 der Siegel naht 28 so gewählt, dass die Höhe h bei allen üblichen Schulterformen und -neigungen des Dosenkörpers 38 gering gehalten werden kann.

Das Uebergangsstück 34 ist im oberen Randbereich 46 so geformt, dass es über die Aussenbördelung 36 gelegt und mit dieser verklebt werden kann. Die Spritzform für das Uebergangsstück 34 ist weiter so ausgebildet, dass ein ringförmiger Dichtungswulst 48 ausgebildet ist, welcher dem dichten Verclinchen eines Ventil- oder Pumpentellers dienlich ist.

Der in Fig. 4 dargestellte Horizontalschnitt zeigt das ringförmige Uebergangsstück 34 und das darauf gesiegelte zweiteilige Laminat 10 des Innenbeutels 22. Im Bereich der etwa radial abstehenden Siegelnaht 28 sind die beiden Laminate 10 miteinander verklebt.

Das Aufbringen des Laminats 10 erfolgt in an sich bekannter Weise mit geheizten Klemmbacken bzw. Siegelbacken und einem in den Innenraum des Uebergangsstücks 34 eingeführten, als quasi-hydraulisches Medium wirkenden Silikongummistempel. Weiter kann das Laminat, in ebenfalls an sich bekannter Weise, auf das Uebergangsstück 34 aufgeschrumpft werden.

Im Horizontalschnitt gemäss Fig. 5 ist die Siegelnaht 28 (Fig. 3) entfernt. Dadurch bildet sich zwischen den beiden Hälften des Laminats 10 ein Stossbereich 50, in welchem das Laminat 10 nicht vollständig dicht schliesst. Obwohl dies eine Schwachstelle ist, ist die Schutzwirkung des Laminats im ganzen gesehen und verglichen mit bekannten Ausführungsformen ausserordentlich hoch. Der sonst ringförmige ungeschützte Bereich des Uebergangsstücks hat sich nach der Erfindung auf zwei schmale Mantellinien reduziert, was die Diffusion von zwischen dem Dosenkörper 38 und dem Uebergangsstück 34 angeordnetem Treibgas 40 zum Füllgut 42 praktisch vernachlässigbar macht.

In Fig. 6 wird eine Variante von Fig. 3 gezeigt. Das Laminat 10 ist wiederum über ein Uebergangsstück 34, welches eine umlaufende Ausformung 52 aufweist, bis zur Aussenbördelung 36 hochgezogen und ist wie das Uebergangsstück 34 verformt. Die Beutelöffnung 30, welche die Lage des Laminats 10 anzeigt, ist gestrichelt eingezeichnet.

Die Dosenöffnung ist mit einem Ventil- oder Pumpenteller 54 verclincht. Zwischem dem nach aussen abgebogenen oberen Randbereich 46 des Uebergangsstücks 34 und dem entsprechend abgebogenen Teil 56 des Ventil- oder Pumpentellers 54 ist eine Dichtung 58 angeordnet.

Fig. 7 zeigt eine Variante zur Herstellung des Innenbeutels 22. Das aus einer Folienbahn ausgestanzte Laminat 10 mit den Schnitt- bzw. Stanzkanten 24 bestimmt die äusseren Konturen des Innenbeutels 22. Die keilförmigen Aussparungen bei der Linie A - A bilden nach dem Verkleben, Versiegeln oder Verschweissen der Schnitt- bzw. Stanzkanten 24 zu Siegelnähten 28 die Abschrägungen 32.

Das Zentrum der Beutelöffnung 30 liegt auf der Linie A - A, der Faltkante, welche beim halbierenden Umlegen des Laminats 10 entsteht. Durch Streckziehen, Napfziehen und abschliessendes Stanzen entsteht eine Beutelöffnung 30 mit einem den Hals des Innenbeutels 22 bildenden Kragen 60. Dieser ist in der aufgeschnittenen Teilansicht gemäss Fig. 7a angedeutet.

Beim normalen Falten des Laminats 10 entlang der Linie A - A würde der gebildete Kragen 60 geschwächt. Beim Falten wird deshalb eine den Kragen 60 schützende Lehre verwendet.

Der Kragen 60 kann direkt in der Bördelung des Dosenkörpers 38 befestigt werden. Der Kragen 60 kann jedoch auch auf ein Uebergangsstück 34 (Fig. 3, 6) geschrumpft werden, welches seinerseits auf bzw. in der Bördelung befestigt wird.

Fig. 8 zeigt einen Innenbeutel 22 ohne Uebergangsstück 34 (Fig. 3, 6), welcher in einer Innenbördelung 62 eines Dosenkörpers 38 befestigt ist. Im Bereich der Beutelöffnung 30 ist die Siegelnaht 28 umgelegt. Ein Rollrand 64 entfaltet eine Klemmwirkung auf das Laminat 10 mit dem umgelegten Siegelrand 66. Zwischen dem Dosenkörper 38 und dem umgelegten Siegelrand 66 ist eine Dichtung 68 angeordnet. Diese kann eine schlauchartige Dichtung, eine Dichtungsmasse oder ein rohrförmiger, thermoplastischer, nach der Montage durch Einwirkung der Fügeteile geschweisster Ring sein. Das Treibgas 40 wird nach der Zugabe des Füllgutes in den Innenbeutel 22 durch eine Bohrung im Boden des Dosenkörpers 38 eingepresst. Die Bohrung des nun unter Druck stehenden Dosenkörpers 38 wird mit einem Spezialstopfen 70 verschlossen.

Selbstverständlich kann nach einer nicht dargestellten Variante auch ein Uebergangsstück 34 (Fig. 3, 6) in der Innenbördelung 62 befestigt werden.

Ein Abfüllbetrieb erhält vom Dosenfabrikanten den Zweikammer-Dispenser, welcher einen Dosenkörper mit eingeführtem, befestigtem Innenbeutel (Fig. 3, 6, 8) umfasst. Das Füllgut kann ohne weitere, für den Abfüller aufwendige Vorarbeiten zugegeben werden. Darauf verclincht der Abfüller einen Ventil- oder Pumpenteller 54. Falls es sich um eine Zweikammer-Druckpackung handelt, wird der Dosenkörper begast und verschlossen.

Die erfindungsgemässe Ausführungsform des Zweikammer-Dispensers gewährleistet eine jahrelange, diffusionsfreie Lagerung der Zweikammerdruckgas- oder drucklosen Packung.

## Patentansprüche

1. Zweikammer-Dispenser für eine Druckgas- oder eine drucklose Packung, welcher Dispenser einen starren oder halbstarren einteiligen Dosenkörper (38) mit einer eine gebördelte Oeffnung bildenden Schulter und einen eingesetzten flexiblen Innenbeutel (22) aus einem eine Diffusionsbarriere bildenden Laminat (10) für ein flüssiges, pastöses oder cremiges Füllgut (42) umfasst, welcher Innenbeutel (22) im Bereich einer nach dem Abfüllen zum Verclinchen eines Ventil- oder Pumpentellers (54) geeigneten außen- oder Innenbördelung (36,62) des Dosenkörpers (38) einen Hals mit einer Beutelöffnung (30) aufweist,
dadurch gekennzeichnet, dass
der Raum zwischen dem flexiblen Innenbeutel (22) und dem Dosenkörper (38) durch das im Uebergangsbereich zu einem Ventil oder einer Pumpe hochgezogene, am Dosenkörper (38) im Bereich der Bördelung (36,62) direkt anliegende Laminat (10) durch Einklemmen der Beutelfolie in einer Innenbordelung (62) des Dosenkörpers (38) oder durch Einklemmen der Beutelfolie zwischen einer Außenbördelung (36) des Dosenkörpers (38) und einem in der Öffnung (30) befestigten, den Hals des Innenbeutels bildenden, Übergangsstück (34) schon vor der Eingabe des Füllgutes im Bereich der Bördelung diffusionsdicht verschlossen ist.

2. Zweikammer-Dispenser nach Anspruch 1, dadurch gekennzeichnet, dass der in der Oeffnung (30) des flexiblen Innenbeutels (22) den Hals bildendes Uebergangsstück (34) aus einem gespritzten oder thermogeformten Kunststoff oder aus Aluminium-Kunststoff-Laminat vollflächig eingeklebt, eingesiegelt oder eingeschweisst bzw. der Innenbeutel (22) auf ein Uebergangsstück (34) aufgeschrumpft ist.

3. Zweikammer-Dispenser nach Anspruch 1 oder 2, dadurch gekennzeichnet, dass der obere Rand (46) des Uebergangsstücks (34), oberhalb des Laminats (10), entsprechend der geometrischen Form der Aussenbördelung (36) nach aussen umgelegt hergestellt und mit dieser verklebt, versiegelt oder verschweisst ist.

4. Zweikammer-Dispenser nach Anspruch 1, dadurch gekennzeichnet, dass der auf dem Dosenkörper (38) direkt aufliegende Hals des Innenbeutels (22) aus einem Kragen (60) des Laminats (10) geformt ist.

5. Zweikammer-Dispenser nach einem der Ansprüche 1 bis 4, dadurch gekennzeichnet, dass das Uebergangsstück (34) des Innenbeutels (22) bzw. der Kragen (60) des Laminats (10) in eine Innenbördelung (62) geklemmt ist, wobei der Rollrand (64) direkt auf das Uebergangsstück (34) bzw. auf den Kragen (60) einwirkt.

6. Zweikammer-Dispenser nach Anspruch 5, dadurch gekennzeichnet, dass zwischen dem Uebergangsstück (34) bzw. dem Kragen (60) und dem Dosenkörper (38) vorzugsweise eine schlauchartige Dichtung (68) eingelegt, eine Dichtungsmasse (68) aufgetragen oder ein rohrförmiger thermoplastischer, nach der Montage durch Erwärmung der Fügeteile geschweisster Ring (68) angeordnet ist.

7. Zweikammer-Dispenser nach einem der Ansprüche 1 bis 6, dadurch gekennzeichnet, dass der flexible Innenbeutel (22) aus einem einstückigen, gefalteten Laminatstreifen (10) mit ausserhalb der Beutelöffnung (30) versiegelten, verklebten oder verschweissten Schnitt- bzw. Biegekanten (24,26) besteht, wobei beidseits der Beutelöffnung (30) vorzugsweise etwa den Schultern des Dosenkörpers (38) entsprechende Abschrägungen (32) ausgebildet sind.

8. Zweikammer-Dispenser nach einem der Ansprüche 1 bis 7, dadurch gekennzeichnet, dass die Siegelnaht (28) des Innenbeutels (22) im Bereich der Beutelöffnung (30), vorzugsweise beidseits und abgeschrägt, entfernt ist.

9. Zweikammer-Dispenser nach einem der Ansprüche 1 bis 3 oder 5 bis 7, dadurch gekennzeichnet, dass das Uebergangsstück (34) aus Polyäthylen oder Polypropylen, vorzugsweise als coextrudierte Schicht mit Diffusionssperreigenschaften und/oder einer metallisierten Oberfläche, besteht.

10. Zweikammer-Dispenser nach einem der Ansprüche 1 bis 3, dadurch gekennzeichnet, dass der umgebogenen Innenfläche des Uebergangsstücks (34) ein ringförmiger Dichtungswulst (48) für den zu verclinchenden Ventil- oder Pumpenteller (54) angeformt ist.

## Claims

1. Two-chamber dispenser for a pressure gas or pressureless pack, said dispenser including a rigid or semi-rigid one-piece can body (38) with a shoulder forming a flanged opening and an inserted flexible inner bag (22) made of a laminate (10) forming a diffusion barrier for a liquid, pasty or creamy product (42), said inner bag (22) having a neck with a bag opening (30) in the region of an outer or inner flange (36, 62) of the can body (38) intended for swaging a valve or pump plate (54) after filling, characterised in that the space between the flexible inner bag (22) and the can body (38) is already sealed in a diffusion-resistant manner in the region of the flange prior to the introduction of the product by the laminate (10) folded up in the transition region to a valve or a pump and directly adjacent to the can body (38) in the region of the flange (36, 62) by clamping the bag foil in an inner flange (62) of the can body (38) or by clamping the bag foil between an outer flange (36) of the can body (38) and a transition piece (34) fixed in the opening (30) and forming the neck of the inner bag.

2. Two-chamber dispenser according to claim 1, characterised in that the transition piece (34) forming the neck consisting of an injection moulded or thermoformed plastic or of an aluminium-plastic laminate is glued, sealed or welded in an all-over manner in the opening (30) of the flexible bag (22) or the inner bag (22) is shrunk on to a transition piece (34).

3. Two-chamber dispenser according to claim 1 or claim 2, characterised in that the upper edge (46) of the transition piece (34) above the laminate (10) is produced so that it bends outwardly in accordance with the geometric shape of the outer flange (36) and is glued, sealed or welded thereto.

4. Two-chamber dispenser according to claim 1, characterised in that the neck of the inner bag (22) resting directly on the can body (38) is formed from a collar (60) of the laminate (10).

5. Two-chamber dispenser according to one of claims 1 to 4, characterised in that the transition piece (34) of the inner bag (22) or the collar (60) of the laminate (10) is clamped into an inner flange (62), the welt (64) acting directly on the transition piece (34) or on the collar (60).

6. Two-chamber dispenser according to claim 5, characterised in that a preferably tubular seal (68) is arranged, a sealing compound (68) is applied or a tubular thermoplastic ring (68) welded after assembly by heating the parts to be joined is arranged between the transition piece (34) or the collar (60) and the can body (38).

7. Two-chamber dispenser according to one of claims 1 to 6, characterised in that the flexible inner bag (22) consists of a one-piece, folded laminate strip (10) with cut or bent edges (24, 26) sealed, glued or welded outside the bag opening (30), chamfers (32) preferably corresponding approximately to the shoulders of the can body (38) being formed on either side of the bag opening (30).

8. Two-chamber dispenser according to one of claims 1 to 7, characterised in that the sealed seam (28) of the inner bag (22) is removed in the region of the bag opening (30), preferably at either side and in a chamfered manner.

9. Two-chamber dispenser according to one of claims 1 to 3 or 5 to 7, characterised in that the transition piece (34) consists of polyethylene or polypropylene, preferably in the form of a co-extruded layer with diffusion-preventing properties and/or a metallised surface.

10. Two-chamber dispenser according to one of claims 1 to 3, characterised in that an annular sealing bead (48) for the valve or pump plate (54) to be swaged is moulded on to the folded inner face of the transition piece (34).

## Revendications

1. Distributeur à deux chambres pour un conditionnement à gaz sous pression ou sans pression, lequel distributeur possède un corps de boîte (38) en une seule pièce, rigide ou semi-rigide, possédant un épaulement qui forme une ouverture à bord retourné, et une poche intérieure (22) souple, emboîtée à l'intérieur, faite d'un stratifié (10) formant une barrière de diffusion et destinée à contenir un produit de remplissage liquide, pâteux ou crémeux (42), laquelle poche intérieure (22) présente, dans la région d'un bord retourné extérieur ou intérieur (36, 62) du corps de boîte (38), convient pour le sertissage d'un plateau de soupape ou de pompe (54) après le remplissage, un col présentant une ouverture de poche (30),
caractérisé
en ce que l'espace compris entre la poche intérieure souple (22) et le corps de boîte (38) est obturé à joint étanche à la diffusion dans la région du bord retourné avant le chargement du produit de remplissage soit par la pièce de raccordement (34), qui forme le col de la poche intérieure, et qui est fixé au stratifié (10), qui est tiré vers le haut dans la région de raccordement avec une soupape ou une pompe, et qui est appliqué directement contre le corps de boîte (38) dans la région du bord retourné (36, 62), par serrage de la feuille de la poche dans un bord retourné intérieur (62) du corps de boîte (38), soit par serrage de la feuille de la poche entre un bord retourné extérieur (36) du corps de boîte (38) et une pièce de raccordement (34), qui forme le col de la poche intérieure et qui est fixée dans l'ouverture (30).

2. Distributeur à deux chambres selon la revendication 1, caractérisé en ce que la pièce de raccordement (34) en matière plastique moulée par injection ou thermoformée, ou formée du stratifié aluminium-plastique, qui forme le col dans l'ouverture (30) de la poche intérieure souple (22), est collé, scellé ou soudé par surface complète, ou la poche intérieure (22) en stratifié aluminium-plastique est fixée par retrait sur une pièce de raccordement (34).

3. Distributeur à deux chambres selon la revendication 1 ou 2, caractérisé en ce que le bord supérieur (46) de la pièce de raccordement (34) est retourné vers l'extérieur par dessus le stratifié (10) pour épouser la forme géométrique du bord retourné extérieur (36) et collé, scellé ou soudé à ce bord retourné.

4. Distributeur à deux chambres selon la revendication 1, caractérisé en ce que le col de la poche intérieure (22), qui est directement appliqué sur le corps de boîte (38), est formé à partir d'un collet (60) du stratifié (10).

5. Distributeur à deux chambres selon une des revendications 1 à 4, caractérisé en ce que la pièce de raccordement (34) de la poche intérieure (22), ou le collet (60) du stratifié (10) est serré dans un bord retourné intérieur (62), le bord roulé (64) agissant directement sur la pièce de raccordement (34) ou sur le collet (60).

6. Distributeur à deux chambres selon la revendication 5, caractérisé en ce qu'entre la pièce de raccordement (34) ou le collet (60) et le corps de boîte (38), on a de préférence interposé une garniture d'étanchéité tubulaire (68) ou disposé une bague tubulaire thermoplastique (68) qui est soudée après le montage par apport de chaleur aux éléments de joint.

7. Distributeur à deux chambres selon une des revendications 1 à 6, caractérisé en ce que la poche intérieure souple (22) est composée d'une bande de stratifié (10) en une seule pièce, pliée, qui présente à l'extérieur de l'ouverture (30) de la poche, des bords coupés ou pliés (24, 26), qui sont scellés, collés ou soudés, cependant que, de part et d'autre de l'ouverture (30) de la poche, sont formés des bords inclinés (32) qui correspondent de préférence à peu près aux épaulement du corps de boîte (38).

8. Distributeur à deux chambres selon une des revendications 1 à 7, caractérisé en ce que, dans la région de l'ouverture (30) de la poche, le joint scellé (28) de la poche intérieure (22) est de préférence coupé en biais et enlevé.

9. Distributeur à deux chambres selon une des revendications 1 à 3 ou 5 à 7, caractérisé en ce que la pièce de raccordement (34) est composée de polyéthylène ou de polypropylène, de préférence sous la forme d'une couche co-extrudée possédant des propriétés d'arrêt de diffusion et/ou d'une surface métallisée.

10. Distributeur à deux chambres selon une des revendications 1 à 3, caractérisé en ce que, sur la surface interne recourbée de la pièce de raccordement (34) est venu de moulage un bourrelet d'étanchéité annulaire (48) destiné à recevoir le plateau de soupape ou de pompe (54) qu'il s'agit de sertir.
